# FASCICULE DE BREVET EUROPEEN

(11) **EP 2 264 833 B1**
(45) Date de publication et mention de la délivrance du brevet: **19.04.2017**
(21) Numéro de dépôt: 10164963.0
(22) Date de dépôt: 04.06.2010
(51) Int. Cl.: H01Q 19/19

(54) **Réflecteur secondaire d'antenne parabolique**
Subreflektor einer Parabolantenne
Secondary reflector of a parabolic antenna

(30) Priorité: 04.06.2009 FR 0953693
(43) Date de publication de la demande: 22.12.2010
(73) Titulaire: ALCATEL LUCENT, 92100 Boulogne-Billancourt (FR)
(72) Inventeur: Tuau, Denis, 44570 Trignac (FR); Le Bayon, Armel, 44570 Trignac (FR)
(74) Mandataire: Berthier, Karine

(56) Documents cités:
- JP-A- 2009 017 346
- US-B1- 6 724 349
- MALIK D P S ET AL: "Splash Plate Feed Design", EUROPEAN MICROWAVE CONFERENCE, 1975. 5TH, IEEE, PISCATAWAY, NJ, USA, 1 octobre 1975 (1975-10-01), pages 41-45, XP031060185,

## Description

La présente invention se rapporte aux antennes paraboliques à double réflecteur, notamment les antennes radiofréquences (RF) utilisées dans le domaine des télécommunications.

Ces antennes paraboliques comportent un réflecteur primaire concave de grand diamètre et un réflecteur secondaire (« sub-reflector » en anglais) convexe de diamètre moindre qui est placé au voisinage du foyer, sur le même axe de révolution que le réflecteur primaire. Ces antennes fonctionnent indifféremment en mode transmetteur ou en mode récepteur, correspondant à deux sens opposés de propagation des ondes RF. Dans ce qui suit, la description est donnée soit en mode émission, soit en mode réception de l'antenne, selon ce qui permet de mieux illustrer les phénomènes décrits. Il faut noter que tous les raisonnements s'appliquent aux antennes aussi bien en réception qu'en émission.

Le réflecteur secondaire comporte habituellement un corps diélectrique transparent aux ondes RF. La surface externe de forme générale sensiblement conique du réflecteur secondaire fait face au réflecteur primaire. La surface interne convexe du réflecteur secondaire est revêtue d'un traitement permettant de réfléchir les ondes RF en direction du réflecteur primaire en traversant le corps diélectrique. De multiples réflexions des ondes RF surviennent entre l'extrémité du guide d'onde et le réflecteur primaire, en impliquant le réflecteur secondaire.

L'introduction de reliefs annelés sur la surface externe du corps diélectrique, comme décrit par exemple dans le document JP-2009-017 346, permet de réduire les réflexions multiples des ondes RF qui se produisent entre le guide d'onde et le réflecteur primaire via la surface interne métallisée du réflecteur secondaire. Par contre, ces reliefs ont peu d'effet sur deux autres caractéristiques importantes du double réflecteur : le gain d'antenne, exprimé en dBi ou décibel isotrope, et les pertes par débordement (« spillover » en anglais), exprimées en dB.

Les pertes par débordement pour le mode émission d'une antenne RF correspondent à des valeurs de l'angle d'éclairement (mesuré par rapport à l'axe de révolution du réflecteur secondaire) du réflecteur primaire par le réflecteur secondaire pour lesquels les ondes RF issues du guide d'onde sont réfléchies par le réflecteur secondaire dans une direction qui est en dehors du périmètre du réflecteur primaire. Ces pertes conduisent à une pollution de l'environnement par les ondes RF. Ces pertes par débordement doivent être limitées à des niveaux définis par des normes.

Une solution habituelle est d'attacher à la périphérie du réflecteur primaire une jupe qui a la forme d'un cylindre, de diamètre voisin de celui du réflecteur primaire et de hauteur convenable, revêtu intérieurement d'une couche absorbant le rayonnement RF. Outre l'encombrement qui en résulte, cette solution connue présente l'inconvénient aujourd'hui gênant du coût du matériau de la jupe, ainsi que du coût d'assemblage de cette jupe sur le réflecteur. Le document US-6,724,349 propose de munir l'intérieur du guide d'onde de sections transversales de diamètre différent et de ménager sur la surface convexe du réflecteur secondaire des faces perpendiculaires à son axe.

La présente invention a pour but de proposer une antenne à double réflecteur dont les pertes par débordement sont notablement réduites.

L'objet de la présente invention est un réflecteur secondaire d'antenne parabolique comprenant
- une première extrémité ayant une jonction d'un premier rayon, adaptée pour le couplage à l'extrémité d'un guide d'onde,
- une seconde extrémité, ayant un second rayon plus grand que le premier rayon,
- une surface interne convexe réfléchissante placée à la seconde extrémité ayant un axe de révolution,
- une surface externe de même axe, reliant les deux extrémités,
- un corps diélectrique s'étendant entre la première et la seconde extrémité et limité par la surface interne et la surface externe,

Selon l'invention, la surface externe du réflecteur secondaire a un profil décrit par une équation de la forme : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ dans laquelle
A est une constante numérique différente de zéro (A ≠ 0),
a_{w} est le premier rayon de la première extrémité du réflecteur secondaire,
ρ₀ est le deuxième rayon de la deuxième extrémité du réflecteur secondaire,
L est la hauteur totale du réflecteur secondaire,
z est la hauteur considérée du réflecteur secondaire, et
ρ_{(z)} est le rayon d'une section placée à la hauteur z du réflecteur secondaire.
et la surface externe du réflecteur secondaire comporte une pluralité de reliefs annulaires entourant le corps diélectrique, la ligne reliant les surfaces externes des reliefs et la lignes reliant les bases des reliefs étant décrites par une équation de la même forme que celle décrivant la surface externe du réflecteur secondaire.

L'invention consiste à proposer un réflecteur secondaire dont la surface externe présente un profil selon une courbe particulière. Le réflecteur secondaire est un volume de symétrie axiale ayant une surface externe dont la génératrice est une courbe décrite par l'équation précédente.

La surface externe du réflecteur secondaire comporte une pluralité de reliefs annulaires entourant le corps diélectrique, la ligne reliant les surfaces externes des reliefs est décrite par une équation de la même forme que celle décrivant la surface externe du réflecteur : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$

La ligne reliant les bases des reliefs est décrite par une équation de la même forme que celle décrivant la surface externe du réflecteur.

Ces reliefs sont placés sur la surface externe du réflecteur secondaire pour réduire les réflexions multiples de l'onde RF. On obtient ainsi simultanément une réduction des pertes par débordement et des réflexions multiples des ondes RF.

La présente invention a aussi pour objet une antenne parabolique comportant un réflecteur primaire et un réflecteur secondaire associé. Le réflecteur secondaire comprend :
- une première extrémité ayant une jonction d'un premier rayon, adaptée pour le couplage à l'extrémité d'un guide d'onde,
- une seconde extrémité, ayant un second rayon plus grand que le premier rayon,
- une surface interne convexe réfléchissante placée à la seconde extrémité ayant un axe de révolution,
- une surface externe de même axe, reliant les deux extrémités,
- un corps diélectrique s'étendant entre la première et la seconde extrémité et limité par la surface interne et la surface externe,

Selon l'invention, la surface externe du réflecteur secondaire a un profil décrit par une équation de la forme : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ dans laquelle
A est une constante numérique différente de zéro (A ≠ 0),
a_{w} est le premier rayon de la première extrémité du réflecteur secondaire,
ρ₀ est le deuxième rayon de la deuxième extrémité du réflecteur secondaire,
0L est la hauteur totale du réflecteur secondaire,
z est la hauteur considérée du réflecteur secondaire, et
ρ_{(z)} est le rayon d'une section placée à la hauteur z du réflecteur secondaire.
et la surface externe du réflecteur secondaire comporte une pluralité de reliefs annulaires entourant le corps diélectrique, la ligne reliant les surfaces externes des reliefs et la lignes reliant les bases des reliefs étant décrites par une équation de la même forme que celle décrivant la surface externe du réflecteur secondaire.

Du fait de la réduction des pertes par débordement, la présente invention permet de se passer de la jupe, ou à tout le moins de réduire la hauteur de la jupe du réflecteur primaire, ce qui procure un avantage de coût et d'encombrement.

L'invention est utilisable dans des applications telles que, par exemple, la réalisation d'antennes terrestres permettant de recevoir un signal radiofréquence émis par un satellite ou la liaison entre deux antennes terrestres, et de façon plus générale dans toute application concernant les liaisons radiofréquence point à point dans la bande de fréquence de 7 GHz à 40 GHz.

D'autres caractéristiques et avantages de la présente invention apparaîtront à la lecture de la description qui suit d'un mode de réalisation, donné bien entendu à titre illustratif et non limitatif, et dans le dessin annexé sur lequel
- la figure 1 est un schéma montrant le profil de la surface extérieure d'un réflecteur secondaire selon un mode de réalisation de l'invention,
- la figure 2 est une vue en coupe partielle d'un mode de réalisation d'un réflecteur secondaire,
- la figure 3 est une vue en perspective du réflecteur secondaire selon le mode de réalisation de la figure 2,
- la figure 4 représente la perte de rayonnement par réflexion("return loss" en anglais) d'un réflecteur secondaire en fonction de la fréquence de l'onde émise ou reçue, la perte par réflexion R en dB est donnée en ordonnée et en abscisse la fréquence ν en GHz,
- la figure 5 représente le diagramme de rayonnement à 7,8 GHz du réflecteur primaire de l'antenne dans les plans horizontal et vertical en fonction de l'angle de réflexion qui est mesuré par rapport à l'axe de la parabole (θ = 0°), l'Intensité du rayonnement I en dB est donné en ordonnée et en abscisse l'angle de réflexion θ en degrés,
- la figure 6 représente le diagramme de rayonnement de l'antenne dans le plan horizontal en fonction de l'angle d'émission/réception, l'intensité du rayonnement J en dB est donné en ordonnée, et en abscisse l'angle β en degrés,

Le schéma de la figure **1** montre la surface extérieure **1** d'axe de révolution X-X' d'un réflecteur secondaire **2** de hauteur L. Le réflecteur **2** a une première extrémité **3** de rayon a_{w} permettant sa jonction avec un guide d'onde **4.** Le réflecteur **2** a une seconde extrémité **5** de rayon ρ₀. Entre la première extrémité **3** et la seconde extrémité **5** se développe la surface extérieure 1 dont le rayon ρ_{(z)} en un point de hauteur z est donné par l'équation : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ dans laquelle A est constante numérique influençant l'amplitude de la courbe. La valeur de A est différente de zéro et déterminée par optimisation numérique.

Dans le mode de réalisation de l'invention illustré sur la figure 2, un réflecteur secondaire **20** comporte une extrémité **21** de moindre rayon réalisant la jonction avec un guide d'onde **22** et une extrémité **23** ouverte de grand rayon où se rejoignent la surface interne **24** et la surface externe **25** limitant un volume **26** en matériau diélectrique (εᵣ = 2,5), Une partie du matériau diélectrique **26** se prolonge pour pénétrer à l'intérieur du guide d'onde **22,** afin d'assurer le maintien mécanique et la transition radio-électrique entre le guide d'onde **22** et le réflecteur secondaire **20.** Le profil de la surface externe **25** répond à l'équation donnée précédemment. Sur la surface externe **25**, on a ménagé plusieurs reliefs **27,** Les reliefs **27** ont en générale une forme annulaire centré sur l'axe Y-Y' du réflecteur **20.** Dans la cas présent le profil de la surface enveloppe **28** reliant les surfaces extérieures des reliefs **27** doit répondre aussi à l'équation : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$

La figure 3 montre en perspective arrière la surface extérieure du réflecteur **20** sur laquelle apparaissent les reliefs **27** en forme d'anneaux. A titre d'exemple dans le cas présent, le premier rayon a_{w} vaut 0,04λ et le second rayon ρ₀ vaut 2,75λ pour une hauteur totale L du réflecteur **20** de 2,3λ, où λ est la longueur d'onde de travail de l'antenne.

La figure 4 montre la courbe **30** de la perte causée par les réflexions. Une perte par réflexion inférieure à -24dB est observée sur environ 18% de la largeur de la bande de fréquence. Une faible valeur de perte par réflexion est donc observée sur une large partie de la bande de fréquence. L'antenne présente un gain pouvant atteindre 74%.

Sur la figure 5, les courbes **50** et **51** montrent le diagramme de rayonnement du réflecteur primaire dans le plan horizontal et vertical respectivement. Les zones **52** correspondent aux zones de perte par débordement ("spill over" en anglais) correspondant à un angle de réflexion supérieur à 100°. On observe que dans le cas présent ces pertes par débordement sont faibles, de l'ordre de -12dB au niveau des bords du réflecteur primaire.

Le diagramme de rayonnement **60** dans le plan horizontal de l'antenne est donné sur la figure 6. La courbe **61** de référence représente le profil standard (ETSI) et la zone **62** correspond aux lobes latéraux.

## Revendications

1. Réflecteur secondaire d'antenne parabolique comprenant
- une première extrémité (3) ayant une jonction d'un premier rayon a_{w}, adaptée pour le couplage à l'extrémité d'un guide d'onde (4),
- une seconde extrémité (5), ayant un second rayon ρ₀ plus grand que le premier rayon a_{w},
- une surface interne convexe réfléchissante placée à la seconde extrémité (5) ayant un axe de révolution X-X',
- une surface externe (1) de même axe, reliant les deux extrémités (3, 5),
- un corps diélectrique (26) s'étendant entre la première (3) et la seconde extrémité (5) et limité par la surface interne et la surface externe (1),
**caractérisé en ce que** la surface externe (1) du réflecteur secondaire (2) a un profil décrit par une équation de la forme : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ dans laquelle
A est une constante numérique différente de zéro,
a_{w} est le premier rayon de la première extrémité (3) du réflecteur secondaire (2),
ρ₀ est le deuxième rayon de la deuxième extrémité (5) du réflecteur secondaire (2),
L est la hauteur totale du réflecteur secondaire (2),
z est la hauteur considérée du réflecteur secondaire (2), et
ρ_{(z)} est le rayon d'une section placée à la hauteur z du réflecteur secondaire (2).
et **en ce que** la surface externe (1) du réflecteur secondaire (2) comporte une pluralité de reliefs (27) annulaires entourant le corps diélectrique (26), la ligne (28) reliant les surfaces externes des reliefs (27) et la lignes reliant les bases des reliefs (27) étant décrites par une équation de la même forme que celle décrivant la surface externe (1) du réflecteur secondaire (2).

2. Réflecteur secondaire selon la revendication 1, dans lequel [la surface externe (25) du réflecteur secondaire (20) comporte en outre au moins un relief (27) en forme d'anneau entourant le corps diélectrique (26)] le premier rayon a_{w} vaut 0,04λ, le second rayon ρ₀ vaut 2,75λ et la hauteur totale L du réflecteur (20) vaut 2,3λ, où λ est la longueur d'onde de travail de l'antenne.

3. Antenne parabolique comportant un réflecteur primaire et un réflecteur secondaire selon l'une des revendications précédentes, le réflecteur secondaire (2) comprenant :
- une première extrémité (3) ayant une jonction d'un premier rayon a_{w}, adaptée pour le couplage à l'extrémité d'un guide d'onde (4),
- une seconde extrémité (5), ayant un second rayon ρ₀ plus grand que le premier rayon a_{w},
- une surface interne convexe réfléchissante placée à la seconde extrémité (5) ayant un axe de révolution X-X',
- une surface externe (1) de même axe, reliant les deux extrémités (3, 5),
- un corps diélectrique (26) s'étendant entre la première (3) et la seconde extrémité (5) et limité par la surface interne et la surface externe (1),
**caractérisée en ce que** la surface externe (1) du réflecteur secondaire (2) a un profil décrit par une équation de la forme : $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ dans laquelle
A est une constante numérique différente de zéro,
a_{w} est le premier rayon de la première extrémité (3) du réflecteur secondaire (2),
ρ₀ est le deuxième rayon de la deuxième extrémité (5) du réflecteur secondaire (2),
L est la hauteur totale du réflecteur secondaire (2),
z est la hauteur considérée du réflecteur secondaire (2), et
ρ_{(z)} est le rayon d'une section placée à la hauteur z du réflecteur secondaire (2).
et **en ce que** la surface externe (1) du réflecteur secondaire (2) comporte une pluralité de reliefs (27) annulaires entourant le corps diélectrique (26), la ligne (28) reliant les surfaces externes des reliefs (27) et la lignes reliant les bases des reliefs (27) étant décrites par une équation de la même forme que celle décrivant la surface externe (1) du réflecteur secondaire (2).

## Patentansprüche

1. Sekundärer Reflektor einer Parabolantenne, umfassend:
- ein erstes Ende (3), eine Verbindungsstelle mit einem ersten Radius aw umfassend, dafür ausgelegt, um an das Ende eines Wellenleiters (4) zu koppeln.
- ein zweites Ende (5), einen zweiten Radius po umfassend, der größer ist als der erste Radius a_{w},
- eine innere, konvexe und reflektierende Oberfläche im Bereich des zweiten Endes (5), eine Rotationsaxe X-X' umfassend,
- eine externe Oberfläche (1) mit derselben Achse, die beide Enden (3, 5) miteinander verbindet,
- einen dielektrischen Körper (26), der sich zwischen dem ersten (3) und dem zweiten Ende (5) erstreckt und von der internen sowie der externen Oberfläche (1) begrenzt wird,
**dadurch gekennzeichnet, dass** die externe Oberfläche (1) des sekundären Reflektors (2) ein Profil hat, welches durch folgende Gleichung beschrieben wird: $ρ \left(z\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ wobei
A eine nummerische Konstante ungleich null ist,
a_{w} der erste Radius des ersten Endes (3) des sekundären Reflektors (2) ist,
po der zweite Radius des zweiten Endes (5) des sekundären Reflektors (2) ist,
L die Gesamthöhe des sekundären Reflektors (2) ist,
z die genutzte Höhe des sekundären Reflektors (2) ist, und
p_{(z)} der Radius eines Abschnitts auf der Höhe z des sekundären Reflektors (2) ist.
und weiterhin **dadurch gekennzeichnet, dass** die externe Oberfläche (1) des sekundären Reflektors (2) eine Vielzahl von ringförmigen Furchen (27) rund um den dielektrischen Körper (26) umfasst, wobei die Linie (28), welche die externen Oberflächen der Furche (27) verbindet, und die Linien, welche die Basis der Furchen (27) verbindet, von einer Gleichung beschrieben werden, welche der Gleichung entspricht, welche die externe Oberfläche (1) des sekundären Reflektors (2) beschreibt.

2. Sekundärer Reflektor nach Anspruch 1, wobei [die externe Oberfläche (25) des sekundären Reflektors (20) weiterhin mindestens eine ringförmige Furche (27) rund um den dielektrischen Körper (26) umfasst], und wobei der erste Radius a_{w} 0,04λ, der zweite Radius p_{O} 2,75λ und die Gesamthöhe L des Reflektors (20) 2,3λ beträgt, wobei λ die Arbeitswellenlänge der Antenne ist.

3. Parabolantenne, einen primären Reflektor und einen sekundären Reflektor nach einem der vorgenannten Ansprüche umfassend, wobei der sekundäre Reflektor (2) umfasst:
- ein erstes Ende (3), eine Verbindungsstelle mit einem ersten Radius a_{w} umfassend, dafür ausgelegt, um an das Ende einen Wellenleiter (4) zu koppeln.
- ein zweites Ende (5), einen zweiten Radius po umfassend, der größer ist als der erste Radius a_{w},
- eine innere, konvexe und reflektierende Oberfläche im Bereich des zweiten Endes (5), eine Rotationsaxe X-X' umfassend,
- eine externe Oberfläche (1) mit derselben Achse, die beiden Enden (3, 5) miteinander verbindend,
- einen dielektrischen Körper (26), der sich zwischen dem ersten (3) und dem zweiten Ende (5) erstreckt und von der internen sowie der externen Oberfläche (1) begrenzt wird,
**dadurch gekennzeichnet, dass** die externe Oberfläche (1) des sekundären Reflektors (2) ein Profil hat, welches durch folgende Gleichung beschrieben wird: $ρ \left(z\right) = \left\{\frac{\left(1 A\right) \left(+L\right)}{L}+A{sin}^{2}\left(\frac{ }{2 L}\right)\right\}$ wobei
A eine nummerische Konstante ungleich null ist,
a_{w} der erste Radius des ersten Endes (3) des sekundären Reflektors (2) ist,
p_{O} der zweite Radius des zweiten Endes (5) des sekundären Reflektors (2) ist,
L die Gesamthöhe des sekundären Reflektors (2) ist,
z die genutzte Höhe des sekundären Reflektors (2) ist, und
p_{(z)} der Radius eines Abschnitts auf der Höhe z des sekundären Reflektors (2) ist.
und weiterhin **dadurch gekennzeichnet, dass** die externe Oberfläche (1) des sekundären Reflektors (2) eine Vielzahl von ringförmigen Furchen (27) rund um den dielektrischen Körper (26) umfasst, wobei die Linie (28), welche die externen Oberflächen der Furche (27) verbindet, und die Linien, welche die Basis der Furchen (27) verbindet, von einer Gleichung beschrieben werden, welche der Gleichung entspricht, welche die externe Oberfläche (1) des sekundären Reflektors (2) beschreibt.

## Claims

1. A secondary reflector of a parabolic antenna, comprising
- a first end (3) having a junction with a first radius a_{w}, adapted for coupling to the end of a waveguide (4),
- a second end (5), having a second radius ρ₀ larger than the first radius a_{w},
- an internal reflective convex surface placed on the second end (5) having an axis of revolution X-X',
- an external surface (1) of the same axis, connecting the two ends (3, 5),
- a dielectric body (26) extending between the first (3) and second end (5) and bounded by the internal surface and the external surface (1),
**characterized in that** the external surface (1) of the secondary reflector (2) has a profile described by an equation of the form: $ρ \left(z\right) = a + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ wherein
A is a numerical constant different from zero,
a_{w} is the first radius of the first end (3) of the secondary reflector (2),
ρ₀ is the second radius of the second end (5) of the secondary reflector (2),
L is the total height of the secondary reflector (2),
z is the considered height of the secondary reflector (2), and
ρ_{(z)} is the radius of a section placed at the height z of the secondary reflector (2).
and **in that** the external surface (1) of the secondary reflector (2) comprises a plurality of annular reliefs (27) surrounding the dielectric body (26), the line (28) connecting the external surfaces of the reliefs (27) and the lines connecting the bases of the reliefs (27) being described by an equation of the same form as the one describing the external surface (1) of the secondary reflector (2).

2. A secondary reflector according to claim 1, wherein [the external surface (25) of the secondary reflector (20) further comprises at least one relief (27) in the shape of a ring surrounding the dielectric body (26)], the first radius a_{w} being 0.04λ, the second radius po is equal to 2.75λ and the total height L of the reflector (20) is equal to 2.3λ, wherein A is the working wavelength of the antenna.

3. A parabolic antenna comprising a primary reflector and a secondary reflector according to any one of the preceding claims, the secondary reflector (2) comprising:
- a first end (3) having a junction with a first radius a_{w}, adapted for coupling to the end of a waveguide (4),
- a second end (5), having a second radius ρ₀ larger than the first radius a_{w},
- an internal reflective convex surface placed on the second end (5) having an axis of revolution X-X',
- an external surface (1) of the same axis, connecting the two ends (3, 5),
- a dielectric body (26) extending between the first (3) and second end (5) and bounded by the internal surface and the external surface (1),
**characterized in that** the external surface (1) of the secondary reflector (2) has a profile described by an equation of the form: $ρ \left(\right) = {a}_{ω} + \left({ρ}_{0}-{a}_{ω}\right) \left\{\frac{\left(1-A\right) \left(z+L\right)}{L}+A{sin}^{2}\left(\frac{π \left[z+L\right]}{2 L}\right)\right\}$ wherein
A is a numerical constant different from zero,
a_{w} is the first radius of the first end (3) of the secondary reflector (2),
ρ₀ is the second radius of the second end (5) of the secondary reflector (2),
L is the total height of the secondary reflector (2),
z is the considered height of the secondary reflector (2), and
ρ_{(z)} is the radius of a section placed at the height z of the secondary reflector (2).
and **in that** the external surface (1) of the secondary reflector (2) comprises a plurality of annular reliefs (27) surrounding the dielectric body (26), the line (28) connecting the external surfaces of the reliefs (27) and the lines connecting the bases of the reliefs (27) being described by an equation of the same form as the one describing the external surface (1) of the secondary reflector (2).
